# EUROPÄISCHE PATENTSCHRIFT

(11) **EP 0 294 821 B1**
(45) Veröffentlichungstag und Bekanntmachung des Hinweises auf die Patenterteilung: **30.09.1992**
(21) Anmeldenummer: 88109251.4
(22) Anmeldetag: 10.06.1988
(51) Int. Cl.: F02B 77/13, F01P 11/12, F01P 1/02

(54) **Schallgekapselte, luftgekühlte Brennkraftmaschine**
Sound insulating enclosure for an air-cooled internal combustion engine
Enveloppe insonorisante pour moteur à combustion interne à refroidissement par air

(30) Priorität: 10.06.1987 DE 3719266; 10.06.1987 DE 3719255
(43) Veröffentlichungstag der Anmeldung: 14.12.1988
(73) Patentinhaber: Klöckner-Humboldt-Deutz Aktiengesellschaft, 51149 Köln (DE)
(72) Erfinder: Hartmann, Ernst-Siegfried, D-5063 Overath (DE); Schleiermacher, Herbert, D-5040 Brühl (DE)

(56) Entgegenhaltungen:
- DE-A- 2 012 915
- DE-A- 2 413 945
- DE-A- 2 507 475
- DE-U- 1 963 204
- FR-A- 1 181 278
- US-A- 1 884 321
- PATENT ABSTRACTS OF JAPAN, Band 8, Nr. 50 (M-281)[1487], 7. März 1984; & JP-A-58 204 916

## Beschreibung

Die Erfindung betrifft eine schallgekapselte, luftgekühlte Brennkraftmaschine nach dem Oberbegriff des ersten Anspruchs.

Bei schallgekapselten, luftgekühlten Brennkraftmaschinen ist es notwendig, den Motor intensiv zu belüften, um einen Wärmestau bzw. um Wärmenester innerhalb der Schallkapsel zu vermeiden. Ist die Belüftung nicht ausreichend, so kann es zum vorzeitigen Ausfall der Brennkraftmaschine kommen. Schallgekapselte, luftgekühlte Motoren können oftmals ihre Nennleistung zur Vermeidung einer thermischen Überbeanspruchung nicht erbringen.

Im deutschen Gebrauchsmuster 19 63 204 ist eine schallgekapselte, luftgekühlte Brennkraftmaschine beschrieben, bei der sowohl der Einlaß als auch der Auslaß für die Kühlluft in der Schallkapsel einen Z- oder S-förmig gebogenen Verlauf aufweisen.

Der Erfindung liegt die Aufgabe zugrunde, eine Schallkapsel für eine luftgekühlte Brennkraftmaschine zu schaffen, die einen nahezu rechteckigen Querschnitt aufweist und deren Belüftung so gestaltet ist, daß gegenüber einem nicht gekapselten Motor keine Leistungseinschränkung vorgenommen werden muß, um temperaturbedingte Ausfälle bei temperaturkritischen Bauteilen zu vermeiden.

Erfindungsgemäß wird dies durch die Merkmale von Anspruch 1 gelöst.

Dies bedingt eine intensive Belüftung der Schallkapsel, so daß gegenüber einem nicht gekapselten Motor keine Leistungseinschränkung vorgenommen werden muß, um temperaturbedingte Ausfälle bei temperaturkritischen Bauteilen zu vermeiden.

Die Bezeichnung Hauptstrom und Nebenstrom sagt nichts über das Volumen dieser Ströme aus. Es kann durchaus sein, daß die Nebenströme ein größeres Volumen aufweisen als der Hauptstrom.

Vorteilhafterweise ist ein Auslaßkanal L-förmig und der andere Auslaßkanal Z-förmig ausgebildet, da durch diese Ausbildung eine optimale Anpassung der Kühlluftströmung an die Schallkapsel gewährleistet ist.

In einer erfindungsgemäßen Ausführung kühlt ein erster Nebenstrom den Zylinderkopf und ein zweiter Nebenstrom den Raum zwischen dem Motor und der Schallkapsel. Je nachdem, ob die Brennkraftmaschine vollständig luftgekühlt ist oder ein flüssigkeitsgekühltes, z. B. ölgekühltes Zylinderrohr aufweist, kühlt der erste Nebenstrom sowohl den Zylinderkopf und den Zylinderrohrbereich oder aber nur den Zylinderkopf.

Erfindungsgemäß wird der Hauptstrom in Strömungsrichtung hinter dem Ölkühler in drei Teilströme aufgeteilt, von denen ein erster Teilstrom, zwischen dem Motor und der Schallkapsel geführt, den Motor umströmt und sich mit dem zweiten Nebenstrom vereint, ein zweiter Teilstrom zwischen Zylinderkopf und dem L-förmigen Auslaßkanal geführt ist, und ein dritter Hauptteilstrom direkt über den L-förmigen Auslaßkanal die Schallkapsel verläßt. Auf diese Weise ist das Kurbelgehäuse mit der Ölwanne und der Zylinderkopfbereich vollständig von der Kühlluft umströmt, wobei der Hauptteilstrom über einen L-förmigen Auslaßkanal die Schallkapsel verläßt.

Zur Kühlung des Motors ist weiterhin vorgesehen, daß der erste und zweite Nebenstrom und der erste und zweite Teilstrom die Schallkapsel über den Z-förmigen Auslaßkanal verlassen. Um einen erhöhten Förderdruck und Fördermenge des Kühlgebläses zu erreichen, wird, wenn erforderlich, zweckmäßigerweise die Drehzahl des Kühlgebläses erhöht. Dadurch wird der höhere Systemwiderstand kompensiert und der zusätzliche Kühlluftstrom ermöglicht.

Um die Kanalwiderstände zu verringern, sind zweckmäßigerweise in den Ein- und Auslaßkanälen Umlenkungen angeordnet.

Eine weitere vorteilhafte Ausführungsform betrifft den Ansaugluftfilter, der vorteilhafterweise im Einlaßkanal angeordnet ist, wobei der Filterwartungsdeckel des Ansaugluftfilters außerhalb der Schallkapsel liegt. Erfindungsgemäß ist das Ansaugluftfilter ein Zyklonfilter, wobei die Staubaustrittsöffnung des Zyklonfilters im Kühlluftstrom des Einlaßkanals angeordnet ist und vor dem Ansaugstutzen des Luftfilters ein Schalldämpfer angeordnet ist. Durch diese Anordnung kann die Schallkapsel äußerst kompakt und glattflächig aufgebaut sein. Außerdem wird dadurch eine Ansauggeräuschdämpfung erzielt.

Bei dieser erfindungsgemäßen Anordnung des Zyklonfilters wird die Kühl- und Verbrennungsluft über einen gemeinsamen Z-förmigen Einlaßkanal angesaugt. Da die Staubaustrittsöffnung des Zyklonfilters im Kühlluftstrom des Einlaßkanals angeordnet ist, kann der Staubaustrag aus dem Zyklonfilter von dem Kühlluftstrom mitgerissen und durch den Motor gefördert werden, bis er schließlich über den L- bzw. Z-förmigen Auslaßkanal wieder ins Freie gelangt. Durch diese Anordnung ist auch die Geräuschentwicklung des Staubaustrittsventils in die Schallkapsel einbezogen.

Weitere Merkmale der Erfindung ergeben sich aus der Beschreibung und den Zeichnungen, die eine Ausführungsform der Erfindung zeigen und nachfolgend näher beschrieben sind. Es zeigt:
- Fig. 1: Eine erfindungsgemäße schallgekapselte, luftgekühulte Brennkraftmaschine im Querschnitt,
- Fig. 2: einen Schnitt durch den Einlaßkanal einer erfindungsgemäßen Brennkraftmaschine in Längsrichtung,
- Fig. 3: dieselbe schallgekapselte Brennkraftmaschine als Sicht auf eine Stirnseite.

Die Figuren zeigen eine schallgekapselte, luftgekühlte Brennkraftmaschine, die sämtliche für den Betrieb einer Brennkraftmaschine nötigen Teile und Aggregate aufweist. Bei der gezeigten Brennkraftmaschine handelt es sich um eine Mehrzylinder-Brennkraftmaschine mit eingegossenen Zylinderlaufbuchsen 12 in der Open-Deck-Anordnung, d. h. zwischen der Zylinderlaufbuchse 12 und dem Kurbelgehäuse 9 ist ein Ringraum 13 angeordnet, der zum Zylinderkopf 7 hin offen ist. Zur Kühlung wird durch diesen Ringraum 13 vorteilhafterweise Kühlöl geleitet. In der Zylinderlaufbuchse 12 ist ein Kolben 14 geführt, der über einen Pleuel 15 mit der Kurbelwelle 16 der Brennkraftmaschine verbunden ist. Der Zylinderkopf 7 ist nur andeutungsweise gezeigt, wobei hier besonders zu betonen ist, daß dieser luftgekühlt ist und deswegen Luftkanäle 17 aufweist.

Zur Kühlung der Brennkraftmaschine wird Kühlluft von einem nicht gezeigten Kühlgebläse durch einen Z-förmigen Einlaßkanal 19 in einen Luftführungsraum 4 gefördert und dort erfindungsgemäß in einen Hauptstrom 5 zum Ölkühler 1 und in zwei Nebenströme 6, 10 zur direkten Kühlung der Brennkraftmaschine aufgeteilt.

Die beiden Nebenströme 6, 10 teilen sich derart auf, daß ein erster Nebenstrom 6 den Zylinderkopf 7 kühlt, und ein zweiter Nebenstrom 10 den Raum zwischen dem Motor und der Schallkapsel 2 kühlt.

In Strömungsrichtung hinter dem Ölkühler 1 teilt sich der Hauptstrom 5 in drei Teilströme 8 a, 8 b, 8 c auf. Die Hauptmenge des Kühlluftstroms verläßt über den dritten Hauptteilstrom 8 c durch den L-förmigen Auslaßkanal 3 a die Schallkapsel 2. Die Wände des L-förmigen Auslaßkanals 3 a sind mit einer schalldämmenden Schicht ausgekleidet. Dies ist auch beim zweiten Auslaßkanal 3 b der Fall, der später beschrieben wird.

Neben dem Hauptteilstrom 8 c teilt sich der Kühlluftstrom hinter dem Ölkühler noch in zwei Teilströme 8 a und 8 b auf, von denen der erste Teilstrom 8 a zwischen dem Motor und der Schallkapsel 2 geführt, den Motor umströmt und sich mit dem zweiten Nebenstrom 10 vereint. Ein zweiter Teilstrom 8 b ist zwischen dem Zylinderkopf 7 und dem L-förmigen Auslaßkanal 3 a geführt.

Der erste und der zweite Nebenstrom 6, 10 und der erste und zweite Teilstrom 8 a, 8 b verlassen die Schallkapsel über einen Z-förmigen Auslaßkanal 3 b. Dieser Auslaßkanal 3 b ist an einer Seite der Brennkraftmaschine angeordnet, wobei die Austrittsöffnungen 20 der beiden Auslaßkanäle 3 a, 3 b nebeneinander angeordnet sind. Dies hat den Vorteil, daß die austretenden Kühlluftströme über eine gemeinsame Abführleitung weitergeleitet werden können. Um die Kanalwiderstände in den Auslaßkanälen 3 a, 3 b zu verringern, sind vorteilhafterweise Umlenkbleche 11 in diesen vorgesehen.

Die Teilströme 8 a, 8 b können auch derart geführt sein, daß der Teilstrom 8 a vom Nebenstrom 10 und Teilstrom 8 b vom Nebenstrom 6 abzweigt.

Um eine ausreichende Kühlluftmenge zu erhalten, wird vorteilhafterweise der Förderdruck und die Fördermenge des Kühlgebläses erhöht. Dies kann z. B. durch eine Erhöhung der Drehzahl erreicht werden.

Die Figuren 2 und 3 zeigen die vorteilhafte Ausführungsform, daß im Einlaßkanal 19 ein Ansaugluftfilter angeordnet ist, wobei der Filterwartungsdeckel des Ansaugluftfilters außerhalb der Schallkapsel 2 liegt. Dieses Ansaugluftfilter ist erfindungsgemäß ein Zyklonfilter 21. Vorteilhafterweise ist vor dem Ansaugstutzen des Luftfilters ein Schalldämpfer angeordnet. Diese Ausführung ist in den Figuren nicht dargestellt. Desweiteren ist die Staubaustrittsöffnung 22 des Zyklonfilters 21 im Kühlluftstrom des Einlaßkanals 19 angeordnet.

Der Luftstrom wird vom Kühlgebläse 20 in den Einlaßkanal 19 gefördert, wo er in einen Kühl- und Verbrennungsluftstrom aufgeteilt wird. Der Kühlluftstrom führt durch das Kühlgebläse in den Luftführungsraum, von dem die Kühlluft zum Ölkühler bzw. an die zu kühlenden Stellen der Brennkraftmaschine gefördert wird. Der Verbrennungsstrom führt durch das Zyklonfilter 21 in die Ansaugkanäle der Brennkraftmaschine.

Das Zyklonfilter 21 ist dem Einlaßkanal 19 so angeordnet, daß die Staubaustrittsöffnung 22 des Zyklonfilters 21 im Kühlluftstrom des Einlaßkanals 19 angeordnet ist. Dies hat zur Folge, daß der Staubaustrag aus dem Zyklonfilter 21 von dem Kühlluftstrom mitgerissen wird und durch den Motor gefördert wird, bis er schließlich über den Auslaßkanal die Schallkapsel 2 wieder verläßt.

## Patentansprüche

1. Schallgekapselte, luftgekühlte Brennkraftmaschine, wobei die Brennkraftmaschine mit einem Kühlgebläse und einem Ölkühler (1) vollständig von einer geräuschdämpfenden Schallkapsel (2) umgeben ist und in der Schallkapsel (2) zwei Auslaßkanäle (3a, 3b) und ein Z-förmiger Einlaßkanal (19) für die Kühlluft angeordnet ist und die Kühlluft, vom Kühlgebläse gefördert, durch den Einlaßkanal (19) in einen innerhalb der Schallkapsel (2) angeordneten Luftführungsraum (4) gelangt,
dadurch gekennzeichnet, daß im Luftführungsraum (4) die Kühlluft in einen Hauptstrom (5) zum Ölkühler (1) und in zwei Nebenströme (6, 10) zur direkten Kühlung der Brennkraftmaschine aufgeteilt ist, daß ein Auslaßkanal (3a) L-förmig und der andere Auslaßkanal (3b) Z-förmig ausgebildet ist, daß ein erster Nebenstrom (6) den Zylinderkopf (7) kühlt und ein zweiter Nebenstrom (10) den Raum zwischen dem Motor und der Schallkapsel (2) kühlt, daß beide Auslaßkanäle (3a, 3b) innerhalb der Schallkapsel (2) angeordnet sind, daß die Austrittsöffnungen (23) der Auslaßkanäle (3a, 3b) nebeneinander angeordnet sind und in einer Seitenwand der Schallkapsel (2) liegen.

2. Brennkraftmaschine nach Anspruch 1,
dadurch gekennzeichnet, daß in Strömungsrichtung hinter dem Ölkühler (1) der Hauptstrom (5) in drei Teilströme (8 a, 8 b, 8 c) aufgeteilt ist, von denen ein erster Teilstrom (8 a) zwischen dem Motor und der Schallkapsel (2) geführt, den Motor umströmt und sich mit dem zweiten Nebenstrom (10) vereint, ein zweiter Teilstrom (8 b) zwischen dem Zylinderkopf (7) und einem L-förmigen Auslaßkanal (3 a) geführt ist, und ein dritter Hauptteilstrom (8 c) direkt über den L-förmigen Auslaßkanal (3 a) die Schallkapsel verläßt.

3. Brennkraftmaschine nach Anspruch 1 oder 2,
dadurch gekennzeichnet, daß der erste und der zweite Nebenstrom (6, 10) und der erste und zweite Teilstrom (8 a, 8 b) die Schallkapsel (2) über den Z-förmigen Auslaßkanal (3 b) verlassen.

4. Brennkraftmaschine nach einem der Ansprüche 1 bis 3,
dadurch gekennzeichnet, daß im Ein- und Auslaßkanal (19, 3 a, 3 b) Umlenkungen (11) angeordnet sind.

5. Brennkraftmaschine nach einem der Ansprüche 1 bis 4 mit einem Ansaugluftfilter,
dadurch gekennzeichnet, daß das Ansaugluftfilter im Einlaßkanal (19) angeordnet ist und der Filterwartungsdeckel des Ansaugluftfilters außerhalb der Schallkapsel (2) liegt.

6. Brennkraftmaschine nach Anspruch 5,
dadurch gekennzeichnet, daß das Ansaugluftilter ein Zyklonfilter (21) ist.

7. Brennkraftmaschine nach Anspruch 5,
dadurch gekennzeichnet, daß vor dem Ansaugstutzen des Luftfilters ein Schalldämpfer angeordnet ist.

8. Brennkraftmaschine nach Anspruch 6 oder 7,
dadurch gekennzeichnet, daß die Staubaustrittsöffnung (22) des Zyklonfilters (21) im Kühlluftstrom des Einlaßkanals (19) angeordnet ist.

## Claims

1. An acoustically-encapsulated, air-cooled internal combustion engine, the internal combustion engine, with a cooling fan and an oil cooler (1), being completely surrounded by a noise-damping acoustic capsule (2) and two outlet passages (3a, 3b) and a Z-shaped inlet passage (19) for the cooling air being arranged in the acoustic capsule (2), and the cooling air, delivered by the cooling fan, passing through the inlet passage (19) into an air conduction chamber (4) arranged within the acoustic capsule (2), characterised in that, in the air conduction chamber (4), the cooling air is divided up into a main current (5) to the oil cooler (1) and into two secondary currents (6, 10) for the direct cooling of the internal combustion engine, in that one outlet passage (3a) is of L-shaped formation and the other outlet passage (3b) is of Z-shaped formation, in that a first secondary current (6) cools the cylinder head (7) and a second secondary current (10) cools the chamber between the engine and the acoustic capsule (2), in that both outlet passages (3a, 3b) are arranged within the acoustic capsule (2), and in that the outlet openings (23) of the outlet passages (3a, 3b) are arranged one beside the other and lie in a side wall of the acoustic capsule (2).

2. An internal combustion engine according to Claim 1, characterised in that, behind the oil cooler (1) in the direction of flow, the main current (5) is divided into three partial currents (8 a, 8 b, 8 c), of which a first partial current (8 a) is guided between the engine and the acoustic capsule (2), flows around the engine and unites with the second secondary current (10), a second partial current (8 b) is guided between the cylinder head (7) and an L-shaped outlet passage (3 a), and a third main partial current (8 c) departs from the acoustic capsule directly by way of the L-shaped outlet passage (3 a).

3. An internal combustion engine according to Claim 1 or 2, characterised in that the first and the second secondary currents (6, 10) and the first and second partial currents (8 a, 8 b) depart from the acoustic capsule (2) by way of the Z-shaped outlet passage (3 b).

4. An internal combustion engine according to any one of Claims 1 to 3, characterised in that turns (11) are arranged in the inlet and outlet passages (19, 3 a, 3 b).

5. An internal combustion engine according to any one of Claims 1 to 4 with an air intake filter, characterised in that the air intake filter is arranged in the inlet passage (19) and the filter service lid of the air intake filter lies outside the acoustic capsule (2).

6. An internal combustion engine according to Claim 5, characterised in that the air intake filter is a cyclone filter (21).

7. An internal combustion engine according to Claim 5, characterised in that an acoustic damper is arranged before the the suction connector of the air filter.

8. An internal combustion engine according to either Claim 6 or Claim 7, characterised in that the dust exit opening (22) of the cyclone filter (21) is arranged in the cooling air current of the inlet passage (19).

## Revendications

1. Moteur à combustion interne à enveloppe insonorisée, à refroidissement par air, le moteur à combustion interne ainsi que la machine soufflante de refroidissement et un radiateur d'huile (1) étant entourés complètement par une enveloppe d'insonorisation (2), et cette enveloppe (2) ayant deux canaux de sortie (3a, 3b) et un canal d'entrée (19) en forme de Z pour l'air de refroidissement fourni par la machine soufflante de refroidissement, à travers le canal d'entrée (19) dans un volume de guidage d'air (4) situé dans l'enveloppe d'insonorisation (2),
caractérisé en ce que dans le volume de guidage d'air (4), l'air de refroidissement est réparti en un courant principal (5) allant vers le radiateur d'huile (1) et deux courants auxiliaires (6, 10) pour le refroidissement direct du moteur à combustion interne, le canal de sortie (3a) étant en forme de L et l'autre canal de sortie (3b) en forme de Z, un premier courant auxiliaire (6) refroidissant la tête de cylindre (7) et un second courant auxiliaire (10) refroidissant le volume compris entre le moteur et l'enveloppe d'insonorisation (2), les deux canaux de sortie (3a, 3b) étant placés dans l'enveloppe d'insonorisation (2) et les orifices de sortie (23) des canaux de sortie (3a, 3b) étant juxtaposés et se situant dans une paroi de l'enveloppe d'insonorisation (2).

2. Moteur à combustion interne selon la revendication 1, caractérisé en ce que dans la direction de l'écoulement, en aval du radiateur d'huile (1), le courant principal (5) est subdivisé en trois courants partiels (8a, 8b, 8c) dont le premier courant partiel (8a) passe entre le moteur et l'enveloppe d'insonorisation (2), contourne le moteur et rejoint le second courant auxiliaire (10), un second courant partiel (8b) passant entre la tête de cylindre (7) et un canal de sortie (3a) en forme de L, et un troisième courant partiel principal (8c) quittant directement l'enveloppe d'insonorisation par le canal de sortie (3a) en forme de L.

3. Moteur à combustion interne selon la revendication 1 ou 2, caractérisé en ce que le premier et le second courant auxiliaire (6, 10) et le premier et le second courant partiel (8a, 8b) quittent l'enveloppe d'insonorisation (2) par le canal de sortie (3c) en forme de Z.

4. Moteur à combustion interne selon l'une des revendications 1 à 3, caractérisé par des déviations (11) prévues dans le canal d'entrée et le canal de sortie (19, 3a, 3b).

5. Moteur à combustion interne selon l'une des revendications 1 à 4, comportant un filtre pour l'air aspiré, caractérisé en ce que le filtre pour l'air aspiré est prévu dans un canal d'entrée (19) et le couvercle d'entretien du filtre pour l'air aspiré se trouve à l'extérieur de l'enceinte insonorisée (2).

6. Moteur à combustion interne selon la revendication 5, caractérisé en ce que le filtre pour l'air aspiré est un filtre à cyclone (21).

7. Moteur à combustion interne selon la revendication 5, caractérisé en ce qu'en amont de l'ajutage d'aspiration du filtre d'air, il est prévu un dispositif d'insonorisation.

8. Moteur à combustion interne selon les revendication 6 ou 7, caractérisé en ce que l'orifice de sortie de poussière (22) du filtre cyclone (21) se trouve dans le courant d'air de refroidissement du canal d'entrée (19).
